# FASCICULE DE BREVET EUROPEEN

(11) **EP 0 369 884 B1**
(45) Date de publication et mention de la délivrance du brevet: **03.02.1993**
(21) Numéro de dépôt: 89403155.8
(22) Date de dépôt: 16.11.1989
(51) Int. Cl.: A47K 3/22

(54) **Paroi repliable de cabine de douche pouvant former miroir de salle de bain**
Faltbare Trennwand einer Duschkabine zur Bildung eines Badezimmerspiegels
Folding shower partition forming a bathroom mirror

(30) Priorité: 18.11.1988 FR 8815476
(43) Date de publication de la demande: 23.05.1990
(73) Titulaire: Marielle, Jean, F-03200 Vichy (FR)
(72) Inventeur: Marielle, Jean, F-03200 Vichy (FR)
(74) Mandataire: Chanet, Jacques

(56) Documents cités:
- EP-A- 0 220 978
- EP-A- 0 238 301
- FR-A- 2 530 939

## Description

La présente invention est du domaine des commodités domestiques et elle a pour objet des perfectionnements aux parois articulées et/ou coulissantes destinées à transformer les baignoires en réceptacle de douche.

On connaît de telles parois adaptables par les publications 2 530 939 et 2 563 098 (DES ATELIERS DE LA MOTTE), par les publications 2 575 650 et 2 587 609 (BORTCHER) et enfin par une publication 2 613 208 au nom du présent Demandeur ; ces publications décrivent divers agencements de panneaux de parois de douche, des profilés entrant dans la fabrication de ces panneaux, la règle de relevage au-dessus de la robinetterie et différentes solutions d'application de cette règle. On ne reviendra pas, dans la description de la présente invention, sur ces détails de réalisation constituant l'art antérieur.

La présente invention a pour but de proposer des perfectionnements aux parois précitées, perfectionnements suivant lesquels la paroi peut constituer un grand miroir de salle de bain, et/ou suivant lesquels encore elle peut être repliée au-dessus d'une robinetterie lorsque cette dernière est disposée en surplomb du milieu du grand côté d'une baignoire juxtant un mur.

Ainsi, suivant un premier objectif des perfectionnements une paroi repliable destinée à transformer une baignoire en cabine de douche, ladite paroi étant du genre comprenant une pluralité de panneaux articulés et/ou montés coulissants l'un sur l'autre, l'un d'eux pouvant pivoter autour, et coulisser verticalement le long, d'une coulisse fixée au mur surmontant un bord de la baignoire, lesdits panneaux pouvant être repliés contre le mur, est caractérisée en ce que la paroi étant repliée la face visible de la dite paroi est un miroir d'où il résulte qu'à la fonction d'éviter, à l'état déplié, les projections d'eau, la paroi ajoute celle d'un miroir de grande dimension qui peut coopérer, grâce à ses possibilités de pivotement, avec un miroir fixe, disposé par exemple au-dessus d'un lavabo, pour permettre à l'utilisateur sa vision de dos.

Suivant une autre caractéristique d'un mode particulier de l'invention une poignée, en forme de barre transversale, est disposée au voisinage du bord inférieur de ladite face visible, d'où il résulte que ladite poignée peut, en plus de sa fonction d'organe de préhension et de manoeuvre, constituer un porte-serviette ; à cette fin la barre est distante d'environ 2 à 6 cm de la paroi.

Suivant une autre caractéristique d'un mode particulier de l'invention des moyens de contre-poids destinés à faciliter la manoeuvre verticale de la pluralité des panneaux sont logés dans ladite coulisse contitué d'un profilé creux. Avantageusement lesdits moyens de relevage sont constitués par un vérin pneumatique.

Enfin et suivant un second objectif des perfectionnements, d'une part le panneau comportant une face formant miroir est le panneau, dit premier, articulé sur la coulisse tandis q'un deuxième panneau est articulé par charnière sur le premier, et qu'un troisième est articulé de façon analogue sur le second, et d'autre part, la robinetterie étant disposée contre le mur au-dessus d'un grand côté de la baignoire, la largeur du dit premier panneau est sensiblement égale à au moins la distance séparant le mur du milieu du bord opposé à la baignoire. D'une autre manière le troisième panneau pourrait être monté, coulissant sur le second.

La présente invention sera mieux comprise et des détails en relevant apparaitront à la description qui va être faite d'une forme particulière de réalisation en relation avec les dessins de la planche unique annexée dans laquelle :
- la fig.1 et une représentation en perspective d'une paroi de douche de l'invention repliée contre le mur au-dessus de la robinetterie,
- la fig.2 est une vue de dessus de la même, à l'état repliée.

Sur la fig.1, une paroi repliable 1 destinée à former une cabine de douche au dessus de la baignoire 11 est constituée de trois panneaux 4,5,6 dont seule la face antérieure du premier panneau 4 est visible; cette face visible est en fait un miroir 2 entouré, comme les deux autres panneaux, d'un cadre en profilé 3; une poignée 7 en forme de barre tranversale est disposée au voisinage, ou le long, du bord inférieur de la face antérieure de ce premier panneau.

Des moyens d'aide au relevage, tel que le vérin pneumatique 8, du type de vérin utilisé dans l'assistance au relevage des portes arrières de véhicule, est logé dans un profilé 9, fixé au mur 10, qui forme à la fois une coulisse et un élément de charnière pour le coulissement et le pivotement du premier panneau; la force qu'éxerce le vérin, même en position comprimée, est légèrement inférieure au poids de l'ensemble des panneaux.

Sur la fig.2, il apparaît mieux comment les deux autres panneaux sont reliés au premier: le second panneau 5 est articulé par charnière sur le premier, tandis que le troisième(6) est articulé de façon analogue sur le second; la largeur du premier panneau est telle que les deux deux autres panneaux(5,6) puissent être superposés au bord 13 de la baignoire 11, opposé au bord voisin de la robinetterie 12.

On notera que c'est un autre aspect de l'invention que de proposer, pour les baignoires comportant une robinetterie disposée vers le milieu de leur bord le plus long, une paroi repliable pouvant transformer ces baignoires en cabine de douche, avec ou sans miroir.

Dans une forme de réalisation non représentée sur les figures le panneau 4 est très sensiblement plus large que la baignoire, de telle sorte qu'il doive former avec le mur 10 un dièdre ouvert ou fermé pour que son bord extérieur soit à l'aplomb du bord 13 de la baignoire 11.

## Revendications

1. Paroi repliable destinée à transformer une baignoire en cabine de douche, ladite paroi étant du genre comprenant une pluralité de panneaux articulés et/ou montés coulissants l'un sur l'autre, l'un d'eux pouvant pivoter autour, et coulisser verticalement le long, d'une coulisse fixée au mur surmontant un bord de la baignoire, lesdits panneaux pouvant être repliés contre le mur, caractérisée :
en ce qu'étant repliée la face visible (2) de la dite paroi (1) est un miroir,
d'où il résulte qu'à la fonction d'éviter, à l'état déplié, les projections d'eau, la paroi ajoute celle d'un miroir de grande dimension qui peut coopérer, grâce à ses possibilités de pivotement, avec un miroir fixe, disposé par exemple au-dessus d'un lavabo, pour permettre à l'utilisateur sa vision de dos ;

2. Paroi selon la revendication 1, caractérisée :
en ce qu'une poignée (7), en forme de barrette transversale est disposée au voisinage du bord inférieur de ladite face visible,
d'où il résulte que ladite poignée peut, en plus de sa fonction d'organe de préhension et de manoeuvre, constituer un porte-serviette ;

3. Paroi selon la revendication 2, caractérisée :
en ce que des moyens de contrepoids (8) destinés à faciliter la manoeuvre verticale de la pluralité des panneaux sont logés dans ladite coulisse (9) constitué d'un profilé creux ;

4. Paroi selon la revendication 3, caractérisée :
en ce que lesdits moyens de relevage sont constitués par un vérin pneumatique ;

5. Paroi selon l'une quelconque des revendications précédentes, caractérisée :
en ce que le panneau comportant une face formant miroir est le panneau (4), dit premier, articulé sur la coulisse (9), tandis qu'un deuxième panneau (5) est articulé sur le premier et qu'un troisième (6) est articulé sur le second,
en ce que, la robinetterie (12) étant disposée contre le mur (10) au-dessus d'un grand côté de la baignoire (11), la largeur du dit premier panneau est sensiblement égale à la distance séparant le mur (10) du milieu du bord opposé (13) à la baignoire ;

6. Paroi selon l'une quelconque des revendications précédentes, caractérisée :
en ce que le panneau comportant une face formant miroir est un panneau, dit premier, articulé sur la coulisse (9), tandis qu'un deuxième panneau (5) est articulé sur le premier et qu'un troisième panneau est monté coulissant sur le second.

## Patentansprüche

1. Faltwand, die dazu bestimmt ist, eine Badewanne in eine Duschkabine umzuwandeln und die von jener Art ist, welche eine Mehrzahl von Paneelen aufweist, die gelenkig oder gleitend aneinander montiert sind und deren eines um ein festes Gleitstück zu schwenken und vertikal entlang diesem zu gleiten vermag, das an der Mauer befestigt ist, welche sich über einem Rand der Badewanne befindet, wobei die Paneele gegen die Wand geklappt werden können, dadurch gekennzeichnet, daß die sichtbare Fläche (2) der genannten Wand (1) in zusammengeklapptem Zustand ein Spiegel ist, woraus sich ergibt, daß die Wand zusätzlich zur Funktion, im aufgeklappten Zustand Vorsprünge zu vermeiden, die Funktion eines Spiegels großer Abmessung aufweist, der dank seiner Möglichkeiten des Schwenkens mit einem festen Spiegel zusammenarbeitet, welcher beispielsweise oberhalb eines Waschbeckens angeordnet ist, um dem Benutzer das Betrachten seines Rückens zu erlauben.

2. Wand nach Anspruch 1, dadurch gekennzeichnet, daß ein Handgriff (7) in Gestalt eines Querstabes im Bereich des unteren Randes der genannten sichtbaren Fläche angeordnet ist, so daß der genannte Handgriff zusätzlich zu seiner Funktion als Organ zum Erfassen und Handhaben einen Handtuchhalter darstellt.

3. Wand nach Anspruch 2, dadurch gekennzeichnet, daß ein Gegengewicht (8) im genannten Gleitstück (9), welches aus einem Hohlprofil gebildet. ist, vorgesehen ist, das dazu dient, das vertikale Handhaben der Mehrzahl von Paneelen zu erleichtern.

4. Wand nach Anspruch 3, dadurch gekennzeichnet, daß die genannten Hebemittel aus einem pneumatischen Heber bestehen.

5. Wand nach einem der vorausgegangenen Ansprüche, dadurch gekennzeichnet, daß das Paneel, welches eine einen Spiegel bildende Fläche aufweist, das sogenannte erste Paneel (4) ist, welches am Gleitstück (9) angelenkt ist, während ein zweites Paneel (5) am ersten Paneel, und ein drittes (6) am zweiten Paneel angelenkt ist, und daß die Armatur (12) an der Wand (10) oberhalb einer großen Seite der Badewanne (11) angeordnet ist, wobei die Breite des genannten Paneels im wesentlichen gleich dem Abstand ist, um welchen die Wand (10) von der Mitte des gegenüberliegenden Randes (13) der Badewanne getrennt ist.

6. Wand nach einem der vorausgegangenen Ansprüche, dadurch gekennzeichnet, daß das Paneel, das eine einen Spiegel bildende Fläche aufweist, ein sogenanntes erstes Paneel ist, welches am Gleitstück (9) angelenkt ist, während ein zweites Paneel (5) am ersten Paneel, und ein drittes Paneel gleitend am zweiten angelenkt ist.

## Claims

1. A folding partition intended to convert a bath into a shower enclosure, said partition being of the kind comprising a plurality of panels articulated and/or mounted slidingly one on the other, one of them can be pivoted around the other and slid vertically the length of the runner fixed to the wall above one side of the bath, the said panels can fold against the wall characterised in that the visible foldable face (2) of the said partition (1) is a mirror so that when the apparatus is in the unfolded state, the partition provides a mirror of large size which in conjunction with a fixed mirror placed for example above a wash basin allows the user to be able to see their back.

2. Partition according to Claim 1 characterised in that there is the handle (7) in the form of a transverse bar which is situated in the region of the lower edge of the said visible face, so that the said handle provides in addition to its gripping and handling function a towel rail.

3. Partition according to Claim 2 characterised in that counterweights (8) intended to ease the vertical movement of the plurality of panels are lodged on the said runner (9) in the form of a cruciform profile.

4. Panel according to Claim 3, characterised in that the said raising means comprises a pneumatic strut.

5. Partition to any of the preceding Claims, characterised in that the panel comprising the face forming the mirror is the panel (4) called the first, articulated on the runner (9) whilst the second panel (5) is articulated on the first and then a third (6) is articulated on the second and a tap (12) is situated against the wall (10) above the large side of the bath (11), the length of the said first panel is approximately equal to the distance separating the wall (10) from the middle of the opposite side (13) of the bath.

6. Partition according to any of the preceding Claims characterised in that the panel comprising the face forming the mirror is a panel, said first, articulated on the runner (9), whilst second panel (5) is articulated on the first and then the third panel is slidingly mounted on the second.
